# EUROPÄISCHE PATENTSCHRIFT

(11) **EP 0 438 394 B1**
(45) Veröffentlichungstag und Bekanntmachung des Hinweises auf die Patenterteilung: **07.07.1993**
(21) Anmeldenummer: 88910008.7
(22) Anmeldetag: 13.11.1988
(51) Int. Cl.: E01H 5/06

(54) **SCHNEEPFLUG**
SNOW-PLOUGH
CHASSE-NEIGE

(30) Priorität: 14.11.1987 DE 3738734; 10.03.1988 DE 3808002
(43) Veröffentlichungstag der Anmeldung: 31.07.1991
(73) Patentinhaber: Martin Beilhack Maschinenfabrik und Hammerwerk GmbH, D-83022 Rosenheim (DE)
(72) Erfinder: GRÜBLER, Walter, D-8204 Brannenburg (DE); KOPP, Kurt, A-6330 Kufstein (AT)
(74) Vertreter: Flach, Dieter Dipl.-Phys.
(86) Internationale Anmeldenummer: EP8801035
(87) Internationale Veröffentlichungsnummer: WO8904892

(56) Entgegenhaltungen:
- DE-A- 2 145 215
- DE-A- 3 542 479
- GB-A- 2 017 871

## Beschreibung

Die Erfindung betrifft einen Schneepflug nach dem Oberbegriff des Anspruches 1.

Ein gattungsbildender Schneepflug ist beispielsweise aus der DE-OS 21 45 215 bekannt geworden. Dieser Schneepflug weist auf der Rückseite einer jeden Pflugschar zwei seitliche bogenförmige Führungen auf. Durch diese Bogenführung soll gewährleistet werden, daß beim Anfahren an ein Bodenhindernis die jeweilige Pflugschar um den Mittelpunkt der Bogenführung entgegen dem Hindernis weggedreht wird, wobei die am Hindernis anfahrende Schürfkante zunächst nach hinten verschwenkt und auf der Kreisbogenbahn weiter nach oben angehoben wird, damit das Bodenhindernis überfahren werden kann.

Gehalten und in die Ausgangsstellung zurückgeholt wird die jeweilige Pflugschar durch in der Regel mehrere Federspanneinrichtungen.

Bei dem bekannten Schneepflug wird durch die spezifische Bogenführung auch bei Verwendung der Lagerrollen immer nur eine Punkt- oder Strichberührung ermöglicht. Bei insbesondere harten Räumeinsätzen aber sind die hier an der Lagerung auftretenden Kräfte derart groß, daß sie zu nicht zu vernachlässigenden Beeinträchtigungen und Nachteilen führen. Darüber hinaus ergeben sich Probleme bei der Einstellung der Auslösekraft und bei der Rückholung einer einmal ausgewichenen Pflugschar in die Betriebsstellung. Denn durch die Ausweichbewegung einer Pflugschar wird ein relativ großer Verschwenkweg durchgeführt, wobei die in der Regel oben an der Rückseite einer Pflugschar ansetzenden Federelemente dann über einen großen Federweg gestreckt werden. Dies heißt aber, daß die Rückstellkräfte entsprechend dem Federweg weiter zunehmen. In der Praxis läßt sich nur schwer ein Kompromiß finden, um einerseits insbesondere bei hartem Räumen die Auslösekräfte möglichst groß einstellen zu können und um andererseits die mit der Dehnung der Rückstellfedern weiter ansteigenden Rückstellkräfte nicht zu groß werden zu lassen, um nicht ein Ausweichen der Pflugschar im Sinne eines Blockierens fast zu unterbinden.
Aufgabe der vorliegenden Erfindung ist es von daher die Nachteile nach dem Stand der Technik zu überwinden und einen gattungsbildenden Schneepflug derart weiterzubilden, daß bei einer verbesserten Lagerung auch die Ausweichbewegung auch beim harten Räumen bis zum Ende der Ausweichbewegung problemlos möglich ist.

Die Aufgabe wird erfindungsgemäß entsprechend den im kennzeichnenden Teil des Anspruches 1 angegebenen Merkmalen gelöst. Vorteilhafte Ausgestaltungen der Erfindung sind in den Unteransprüchen angegeben.

Bei dem erfindungsgemäßen Schneepflug wird erstmals eine bogenförmige Gleitlagerung verwandt, wodurch eine vollflächige Abstützung und Kraftaufnahme erzielt wird. Dadurch können auch insbesondere beim harten Räumen die auftretenden Kräfte problemlos abgestützt und aufgenommen werden, ohne daß dies zu einer Beeinträchtigung der Lagerelemente führen kann. Durch die zusätzliche Verwendung eines Kraftbegrenzers können die Auslösekräfte beim Anfahren an ein Bodenhindernis problemlos eingestellt werden. Der Kraftbegrenzer weist den weiteren wesentlichen Vorteil auf, daß nach Überschreiten der Auslösekräfte die Kennlinie praktisch schlagartig auf einen anderen vorbestimmten sehr viel niedrigeren Wert absinkt, um nach dem Anfahren an ein Bodenhindernis und dem Überschreiten der Auslösekraft dann die Verschwenkbewegung der Pflugschar problemlos bis zu deren Ende auszuführen. Ein sicheres Überfahren eines Bodenhindernisses wird dadurch ermöglicht.

In einer besonders bevorzugten Ausführungsform können natürlich auch Gleitlager für die Seitenabstützung einer jeden Pflugschar vorgesehen sein.

Als besonders günstig erweist sich bei der Erfindung die Verwendung eines ersten und damit zusammenwirkenden zweiten Bogenabschnittes, die nach Art einer Nut-/Federverbindung ineinandergreifend ausgebildet und somit unverlierbar relativ zueinander verschiebbar geführt sind. Hierdurch werden dann auch die Seitenkräfte mitaufgenommen.

Als Materialien für die Gleitlagerung eignen sich insbesondere Kunststoffe.

Bei dem erfindungsgemäßen Schneepflug können die Anstellwinkel an der Schürfleiste problemlos verändert und voreingestellt werden. Dazu kann der Kraftbegrenzer, der zumindest mittelbar zwischen einer Pflugschar und dem Tragrahmen abgestützt ist, an zumindest einem Ansatzpunkt in seiner Lage verändert werden, wodurch auch die Winkellage der ausweichbaren Pflugschar und damit der Anstellwinkel einer Schürfleiste festgelegt wird. Die Verstellung kann mechanisch oder hydraulisch, pneumatisch oder elektrisch motorisch fernsteuerbar, beispielsweise über einen Exzenter, eine Schnecke etc. vorgenommen werden. Als Kraftbegrenzer kommen sowohl mechanische wie hydraulische oder pneumatische Ausführungen in Betracht.

Gemäß einer Weiterbildung der Erfindung wird ein Kraftbegrenzer verwandt, der nicht im Sinne einer Verlängerung, sonderm im Sinne eines Verkürzens bei Überschreiten einer Auslösekraft wirksam wird, und dazu vorzugsweise im unteren Bereich der Pflugschar vorgesehen ist. Er besteht aus einem Verbindungsglied aus elastomerem Werkstoff, welches beispielsweise bandförmig gestaltet sein kann.

Durch dieses Verbindungsglied aus elastomerem Werkstoff werden bei entsprechender Ausrichtung am Anfang maximale Auslösekräfte erzeugt, wobei ein Verschwenken in Ausweichstellung erst bei Überschreiten der Auslösekräfte möglich ist. Nach dem Überschreiten der Auslösekräfte wird auch hier das elastomere Verbindungsglied zunehmend mehr gekrümmt, wobei die Kräfte, die ein weiteres Ausweichen der Pflugschar erlauben, bei weitem niedriger sind als die zu Beginn zu überwindenden Auslösekräfte.

Durch eine leichte bogenförmige Krümmung auch in Ausgangsstellung wird die Richtung und der Ort des Krümmungsvorganges für das elastomere Verbindungsglied festgelegt.

Die vorliegende Erfindung weist also gegenüber früheren vorbekannten Lösungen entscheidende Vorteile auf. Bei herkömmlichen Rückholfedern mußten diese groß und stark dimensioniert werden. Dies war deshalb notwendig, um hierüber die über eine Bogenführung aufgehängte Pflugschar nach einem erfolgten Ausweichmanöver von ihrer Ausweich- wieder in ihre Räumstellung sicher und schnell zurückzuholen. Zudem mußten über die Rückholfedern aber auch die gewünschten hohen Auslösekräfte eingestellt werden. Diese groß zu dimensionierenden Rückholfedern waren aber nicht nur teuer, sondern weisen vor allem den weiteren Nachteil auf, daß bei Erreichen der Auslösekraft beim zunehmenden Verschwenken der Pflugschar in Ausweichstellung die Federn nunmehr noch weiter gedehnt werden und damit die Federkraft, die in Ausweichrichtung überwunden werden muß, noch weiter anwächst.

Demgegenüber wird bei der erfindungsgemäßen Lösung ein Kraftbegrenzer vorgeschlagen, bei dem die Auslösekräfte im wesentlichen unabhängig von einer Rückholfeder-Einrichtung eingestellt werden können und wobei in besonders vorteilhafter Weise auch sichergestellt wird, daß bei Erreichen und Überschreiten der Auslösekraft der weitere Verstellweg in Ausweichstellung völlig problemlos durchführbar ist, da die weiteren zu überwindenden Verstellkräfte nach Überschreiten der Auslösekraft nicht zunehmen, sondern schnell abfallen oder auf niedrigem Niveau gehalten werden.

Weitere Vorteile, Einzelheiten und Merkmale der Erfindung ergeben sich nachfolgend aus den anhand von Zeichnungen dargestellten Ausführungsbeispielen. Dabei zeigen im einzelnen:
- Figur 1 :: eine schematische Querschnittdarstellung durch eine Pflugschar in einer unteren Betriebsstellung;
- Figur 2 :: die Pflugschar gemäß Figur 1 in ihrer angehobenen Ausweichstellung;
- Figur 3 :: eine schematische auszugsweise Querschnittdarstellung durch ein Gleitlager;
- Figur 4 und 5 :: eine Querschnittdarstellung eines mechanischen Kraftbegrenzers in zwei Schaltstellungen;
- Figur 6 :: eine schematische Querschnittdarstellung durch eine Pflugschar in einer unteren Betriebsstellung in einem abgewandelten Ausführungsbeispiel;
- Figur 7 :: eine Pflugschar gemäß Figur 6 in ihrer angehobenen Ausweichstellung;
- Figur 8 :: eine schematische auszugsweise Querschnittdarstellung des am unteren Teil der Pflugschar angreifenden Kraftspeichers in Form eines elastomeren Verbindungsgliedes; und
- Figur 9 :: die Stellung und Anordnung des unteren aus elastomerem Werkstoff bestehenden Kraftspeichers in Ausweichstellung der Pflugschar.

In Figur 1 und 2 ist in schematischer Seitendarstellung des Schneepfluges eine Pflugschar 1 mit einer vorderen zur Fahrtrichtung konkav gekrümmten Räumfläche 3 und einer unteren Schürfleiste 5 gezeigt. Die in der Regel mehreren Pflugscharen 1 sind ausweichbar über einen Tragrahmen 7 gehalten, der wiederum über eine nicht näher gezeigte Höhenverstellung und eine nachgeordnete Halte- bzw. Geräteplatte frontseitig an einem Kraftfahrzeug aufgehängt werden kann.

Zwischen einem vorlaufenden Anlenkpunkt 9 auf der Rückseite einer Pflugschar und einem nachlaufenden Anlenkpunkt 11 am Tragrahmen 7 ist für jede Pflugschar 1 zumindest ein Kraftbegrenzer 13 und eine Rückholeinrichtung 14, z. B. nach Art einer Feder, die zwischen dem Rahmen und der Pflugschar wirkt, montiert, der vorzugsweise über eine Verstelleinrichtung 15 in seiner Lage verändert eingestellt werden kann. Durch Verlängerung bzw. Verkürzung der Verstelleinrichtung 15 kann ein Anstellwinkel 17 der Schürfleiste 5 bezogen zur Senkrechten der Fahrbahnebene voreingestellt werden.

Wie aus den Zeichnungen ersichtlich ist, ist jede Pflugschar 1 über eine Bogenführung 19 ausweichbar am Tragrahmen gehalten. Dazu ist an jeder Pflugschar an der rückwärtigen Seite bevorzugt an ihrer seitlichen Begrenzung jeweils eine Bogenführung 19 angeordnet, die aus einem ersten und zweiten Bogenabschnitt besteht. Der Radius der Bogenführung 19, also des ersten und zweiten Bogenabschnittes 21 und 23 ist im gezeigten Ausführungsbeispiel geringer als der untere sich verändernde Bogenradius der Räumfläche 3. Vor allem ist der Radius der Bogenführung 19 so gewählt, daß der zugehörige Mittelpunkt 25 in Höhe oder vor der Berührungsgeraden der Schürfleiste 5 auf der Bodenfläche liegt. Dadurch wird beim Anfahren an ein Bodenhindernis gewährleistet, daß die jeweilige Pflugschar 1 nicht auf die Fahrbahn herabgedrückt, sondern beim Nachhintenverschwenken sofort gleichzeitig über die Bogenführung angehoben wird, um so dem Bodenhindernis auszuweichen, wie dies in einer zweiten Ausweichstellung aus Figur 2 ersichtlich ist.

Aus der Querschnittdarstellung von Figur 3 ist ersichtlich, daß auf der Rückseite einer Pflugschar 1 jeweils im vertikalen Seitenbereich eine nach hinten verlaufende Rippe 27 vorgesehen ist, an der die eine aus zwei Teilen bestehende erste Bogenführung 21 über Schrauben 29 befestigt ist. Die zweite Bogenführung 23 ist mittels Schrauben 29' über ein Halteglied 31 am Tragrahmen 7 befestigt. Über Feder-/Nuteingriffe 33, die im Querschnitt kreisbogenförmig gebildet sind, sind die beiden Bogenabschnitte 21 und 23 ineinander greifend unverlierbar geführt. Als Materialien eignen sich insbesondere Kunststoffe mit geringer Reibung und hohem Gleitvermögen wie z. B. Polyäthylen v. a. mit hohem Polymerisationsgrad.

Aufgrund des geschilderten Aufbaues ist unmittelbar ersichtlich, daß beim Anfahren an ein Bodenhindernis die auf die Pflugschar eingeleiteten Kräfte durch die bogenförmige Gleitfläche 35 zwischen dem ersten und zweiten Bogenabschnitt 21 und 23 vollflächig aufgenommen werden können, so daß eine Beschädigung und Beeinträchtigung dieses Gleitlagers praktisch ausgeschlossen ist. Durch den Feder-/Nuteingriff 33 werden zudem auch seitlich eingeleitete Kräfte mitaufgenommen und abgestützt, weshalb mehrere nebeneinander geführte Pflugscharen äußerst exakt geführt sind, so daß ein seitliches Ausweichen praktisch völlig unterbunden wird. Zur Sicherheit kann auch ein oberer und unterer Anschlag vorgesehen sein, durch welchen die maximale Bogenverschwenkung begrenzt wird.

Anhand von Figur 4 und 5 wird nachfolgend ein mechanisch arbeitender Kraftbegrenzer 13 näher erläutert.

Daraus ist ersichtlich, daß eine Stange 37 über Verriegelungselemente 39 mit einem Gehäuse 41 verbunden ist. Die Verriegelungselemente 39 werden über das Tellerfederpaket 43 in eine Nut 45 der Stange 37 und an im Gehäuse 41 ausgebildete Kegelflächen 47 gedrückt. Wirkt zwischen der Stange und dem Gehäuse eine Kraft, so findet bis zur Erreichen der Auslösekraft zwischen den beiden Teilen keine Bewegung statt. Wird die Kraft gesteigert, so bewegt sich die Stange 37 relativ zum Gehäuse 41, so daß der Abstand zwischen den beiden Anlenkpunkten 9 und 11 insgesamt vergrößert wird und somit eine Pflugschar 1 um den Mittelpunkt 25 der Bogenführung 19 entgegen dem Uhrzeigersinn verschwenkt werden kann. Sofort nach Überschreiten der Auslösekraft fällt allerdings die im Kraftbegrenzer 13 wirksame und notwendige Kraft zur weiteren Längenveränderung sofort auf einen sehr viel niedrigeren einstellbaren Wert ab.

Die Auslösekraft läßt sich leicht durch Veränderung der Höhe von Unterlegscheiben 49 für das Tellerfederpaket 43 einstellen. Obgleich der gezeigte Kraftspeicher in beiden Richtungen (und hier mit unterschiedlichen Auslösekräften) wirksam ist, kann im vorliegenden Ausführungsbeispiel ein lediglich einseitig wirkender Kraftbegrenzer verwandt werden.

Durch die Verwendung des Kraftbegrenzers also wird ein hartes Räumen ermöglicht, da beliebig hohe Auslösekräfte eingestellt werden können, bis zu deren Erreichen die Schneepflugschar nicht ausschwenkt. Nach Überschreiten der Auslösekraft fällt aber die Kraftkennlinie im Kraftbegrenzer 13 so deutlich ab, daß die Pflugschar mit geringen Kräften bis zu ihrer maximalen Endstellung vom Boden verschwenkt werden kann. Eine Rückverschwenkung erfolgt über die Rückholeinrichtung 14, die beispielsweise aus einer relativ gering dimensionierten Rückholfeder bestehen kann.

Der Einstellwinkel 17 kann - wie erläutert - durch eine schematisch als Verstelleinrichtung 15 dargestellte Einrichtung voreingestellt werden. Dies kann beispielsweise dadurch erfolgen, daß der hintere oder vordere Anlenkpunkt 9 bzw. 11 zwischen dem Kraftbegrenzer 13 über eine händisch zu bedienende Bolzenabstützung zu einer anderen Bohrung verlegt wird. Möglich ist aber auch eine motorische, elektrische, pneumatische oder hydraulische Verstellung, um beispielsweise vom Fahrerhaus aus jeden beliebigen Anstellwinkel einstellen zu können. Dies kann beispielsweise auch über einen Exzenter oder eine motorisch betriebene Schnecke erfolgen, uni den Abstand zwischen den Anlenkpunkten 9 und 11 bzw. die Lage eines Anlenkpunktes und damit den Anstellwinkel 17 beliebig einstellen zu können.

Nachfolgend wird ein abgewandeltes Ausführungsbeispiel anhand der Figuren 6 bis 9 erläutert, wobei gleiche Teile mit gleichen Bezugszeichen versehen sind. Das nachfolgend beschriebene Ausführungsbeispiel unterscheidet sich von dem vorangehend erläuterten Ausführungsbeispiel dadurch, daß anstelle eines oberen Kraftspeichers bzw. Kraftbegrenzers 13 ein unterer Kraftspeicher bzw. -begrenzer 13 verwandt wird, der aus einem unteren elastomeren Verbindungsglied 13' besteht.

Dieses in den Figuren 8 und 9 dargestellte Verbindungsglied 13' ist an seinem vorlaufenden Ende unmittelbar am unteren Rand der Pflugschar an einer dort vorgesehenen Winkelschiene 51 auf der Rückseite der Pflugschar an einer dort ausgebildeten Befestigungseinrichtung 53 zwischen einer Anlagefläche 55 und einer Abstützschiene 57 mittels Schrauben 59 eingespannt. Mit anderen Worten ist das Ende des aus elastomerem Werkstoff bestehenden Verbindungsgliedes 13' sandwichartig zwischen der Anlagefläche 55 und der Abstützschiene 57 eingeklemmt, wobei die Schrauben 59 diesen Sandwichaufbau durch entsprechende Bohrungen durchsetzen. Stirnseitig erfolgt die Abstützung über den nach hinten wegstehenden Schenkel 61 der Winkelschiene 51.

Die Ausrichtung der Anlagefläche 55 erfolgt fast tangential zum entsprechenden Bogenabschnitt der vorderen Pflugschar. Im gezeigten Ausführungsbeispiel weicht der Winkel um 5° zur unteren Tangente der Pflugschar-Krümmung ab. Winkel von 0° bis 20°, vorzugsweise 2° bis 15° bzw. 10°, vor allem um 4° bis 6° sind äußerst geeignet.

Auch für das rückwärtige Ende der aus elastomerem Werkstoff bestehenden Verbindungsglieder ist jeweils eine Trag- und Abstützeinrichtung 63 vorgesehen, die eine winkelförmige Schiene 65 und eine Gegenschiene 67 umfassen, die sandwichartig wieder dazwischenliegend das Verbindungsglied 13 ' umfassen und mit dem einen quer wegragenden Schenkel der winkelförmigen Schiene 65 das stirnseitige Ende des Verbindungsgliedes abstützen. Eine Befestigung erfolgt ebenfalls wieder durch quer die gesamte Anordnung durchsetzende Schrauben, die im gezeigten Ausführungsbeispiel nicht näher gezeigt sind.

Abweichend zur vorlaufenden Trag- und Abstützeinrichtung 53 ist die rückwärtige am jeweiligen Tragrahmen 7 vorgesehene Trag- und Abstützeinrichtung 63 über eine Drehachse 69 gelenkig am Tragrahmen 7 aufgehängt.

In der Räumstellung nimmt der elastische Kraftspeicher 13' in Form eines elastomeren Verbindungsgliedes die in Figur 8 in Queransicht gezeigte leicht bogenförmig vorgespannte Grundstellung ein. Durch die leichte Bogenvorspannung mit der konvexen Krümmung auf die Rückseite der Pflugschar zu wird die Krümmung und die Krümmungslage in Ausweichstellung festgelegt.

Durch die zumindest fast tangentielle Anordnung wird entsprechend dem gewählten Material und in Abhängigkeit von den geometrischen Formen des Verbindungsgliedes 13' die Auslösekraft bestimmt. Erst nach Überschreiten der Auslösekraft kann dann ein Ausweichen der Pflugschar in die in Figur 7 gezeigte Stellung ermöglicht werden. Nach Überschreiten der Auslösekraft nimmt aber dann die Kraftkennlinie sofort wieder ab, so daß das weitere Ausschwenken dann problemlos durchführbar ist, wobei in Figur 9 die Endlage vor allem des aus elastomerem Werkstoff bestehenden Kraftspeichers 13' gezeigt ist.

Die in den Figuren 6 und 7 gezeigte Rückholfeder 14 kann dabei in Grundstellung nur mit leichter Vorspannung eingestellt bzw. ausgewählt werden, da dieser Rückholfeder 14 bei der erläuterten Ausführungsform nur die Funktion einer Rückholung der Pflugschar von der Ausweichstellung in Räumstellung zukommt. Der Rückholfeder 14 kommt mit anderen Worten nicht die Funktion eines "Auslöse-Kraftspeichers" allein oder ergänzend zu, was ansonsten den Nachteil hätte, daß Federn mit hohen Vorspannkräften gewählt werden müßten, die die Pflugschar mit entsprechend hohen Kräften in ihrer Räumstellung vorgespannt halten würden.

Dies hätte aber den weiteren Nachteil bei Verschwenken in Ausweichstellung zur Folge, daß bei weiterem Spannen der Rückholfeder deren Rückstellkräfte weiter ansteigen würden, was gerade vermieden werden soll.

In der Regel werden pro ausweichbarer Pflugschar jeweils am linken und rechten Rand zumindest ein elastisches Verbindungsglied 13' verwandt.

Nur der Vollständigkeit halber sei erwähnt, daß grundsätzlich auch nicht mechanisch, sondern beispielsweise pneumatisch, oder auch hydraulisch arbeitende Kraftbegrenzer 13 möglich und denkbar wären. Dazu wäre ein Drucksensor notwendig, über den die über die Schürfleiste eingeleiteten Kräfte gemessen und bei Überschreiten eines Grenzwertes ein pneumatischer oder hydraulischer Kolben als Kraftbegrenzer schlagartig so druckentlastet wird, daß eine Ausweichbewegung möglich ist. Der Drucksensor könnte beispielsweise dem Druckraum eines hydraulisch oder pneumatisch arbeitenden Kraftbegrenzer-Kolbens zugeordnet sein, um hierüber die eingeleiteten Räumkräfte messen zu können und um den Kraftbegrenzer-Kolben schlagartig druckzuentlasten. Mechanisch arbeitende Kraftbegrenzer sind aber hydraulisch arbeitenden Kraftbegrenzer-Kolben 13 vorzuziehen, da letztere wegen der Trägheit des hydraulischen Mediums langsamer verstellbar sind.

## Patentansprüche

1. Schneepflug mit ausweichbarer Pflugschar (1), die an einem gegenüber dem Fahrzeug höhenverstellbaren Tragrahmen (7) ausweichbar aufgehängt ist, wozu rückseitig an der Pflugschar zumindest zwei kreisförmige Bogenführungen (19) angeordnet sind, über die die Pflugschar beim Anfahren an ein Bodenhindernis in Ausweichrichtung verdreht und damit angehoben wird und mit einer Rückstelleinrichtung (14), vorzugsweise in Form eines Federkraftspeichers zur Rückführung einer Pflugschar in die Raumstellung, **dadurch gekennzeichnet**, daß die Bogenführung (19) als Gleitlager mit einem ersten und zweiten Bogenabschnitt (21,23), die in Radialrichtung aneinander liegend abgestützt und relativ zueinander gleitend verdrehbar sind, ausgebildet ist, und daß ferner zwischen der ausweichbaren Pflugschar (1) und dem zugehörigen Tragrahmen (7) ein Kraftbegrenzer (13) eingebaut ist, dessen Kraftkennlinie nach Überschreiten einer Auslösekraft zumindest nachfolgend auf eine ein weiteres Ausweichen der Pflugschar (1) ermöglichende Druckkraft absinkt.

2. Schneepflug nach Anspruch 1, **dadurch gekennzeichnet**, daß die Pflugschar (1) auch in Seitenrichtung über ein Gleitlager geführt und abgestützt ist.

3. Schneepflug nach Anspruch 1 oder 2, **dadurch gekennzeichnet**, daß der erste und zweite Bogenabschnitt (21, 23) nach Art eines Feder-/Nuteingriffes (33) mit Hinterschneidungen im Querschnitt ausgebildet und darüber zwischen zwei Endstellungen unverlierbar ineinander geführt sind.

4. Schneepflug nach Anspruch 1 oder 2, **dadurch gekennzeichnet**, daß der erste und zweite Bogenabschnitt (21, 23) so ausgebildet sind, daß zumindest jeweils ein Bogenabschnitt (21 bzw. 23) in den jeweils anderen Bogenabschnitt (23 bzw.21) eingreift und darin nach Art einer Führungsschiene geführt ist.

5. Schneepflug nach einem der Ansprüche 1 bis 4, **dadurch gekennzeichnet**, daß der eine Bogenabschnitt (21) auf der Rückseite der Pflugschar (1) vorzugsweise auf einer dort wegragenden Rippe (27) sitzt.

6. Schneepflug nach einem der Ansprüche 1 bis 5, **dadurch gekennzeichnet**, daß das Gleitlager aus Kunststoff mit geringem Reibkoeffizient, vorzugsweise aus Polyäthylen mit hohem Polymerisationsgrad besteht.

7. Schneepflug nach einem der Ansprüche 1 bis 6, **dadurch gekennzeichnet**, daß ein mechanisch arbeitender Kraftbegrenzer (13) vorgesehen ist.

8. Schneepflug nach einem der Ansprüche 1 bis 6, **dadurch gekennzeichnet**, daß ein hydraulisch, pneumatisch bzw. elektrisch betätigbarer Kraftbegrenzer (13) und ein Drucksensor vorgesehen sind, über die die auf die Pflugschar (1) eingeleiteten Schürfkräfte zur schnellen bzw. schlagartigen Freigabe und Längenveränderung des Kraftbegrenzers (13) zumindest mittelbar meßbar sind.

9. Schneepflug nach einem der Ansprüche 1 bis 7, **dadurch gekennzeichnet**, daß zumindest ein Anlenkpunkt (9, 11) des Kraftbegrenzers (13) bzw. dessen Länge zur Einstellung eines gewünschten Anstellwinkels (17) der Schürfleiste (5) verstellbar ist.

10. Schneepflug nach Anspruch 9, **dadurch gekennzeichnet**, daß die Lage zumindest eines Anlenkpunktes (9, 11) bzw. die wirksame Länge zwischen diesen Anlenkpunkten (9, 11) vorzugsweise hydraulisch, pneumatisch oder elektrisch-motorisch über eine Verstelleinrichtung (15) verstellbar ist.

11. Schneepflug nach Anspruch 10, **dadurch gekennzeichnet**, daß die Verstelleinrichtung (15) einen betätigbaren Exzenter, eine Schnecke etc. umfaßt.

12. Schneepflug nach einem der Ansprüche 1 bis 7, **dadurch gekennzeichnet**, daß der Kraftbegrenzer (13) aus einem Verbindungsglied (13') aus elastomerem Werkstoff besteht, welches von einer eher längsgestreckten Ausgangslage in Räumstellung in eine eher bogenförmig verformte Krümmungslage in Ausweichstellung der Pflugschar (1) im Sinne einer Abstandsverkürzung zwischen den gegenüberliegenden Abstützpunkten zwischen der Pflugschar (1) und dem Tragrahmen (7) verbiegbar ist.

13. Schneepflug nach einem der Ansprüche 1 bis 7 oder 12, **dadurch gekennzeichnet**, daß der aus einem elastomeren Verbindungsglied (13') gebildete Kraftbegrenzer (13) sich an der Pflugschar unterhalb des Drehpunktes der Bogenführung (19) abstützt.

14. Schneepflug nach einem der Ansprüche 1 bis 7 oder 12, 13, **dadurch gekennzeichnet**, daß der vorlaufende Abstützpunkt des aus einem elastomeren Verbindungsglied (13') bestehenden Kraftbegrenzers (13) am unteren Ende der Pflugschar (1) liegt.

15. Schneepflug nach einem der Ansprüche 12 bis 14, **dadurch gekennzeichnet**, daß die vordere Trag- und Abstützeinrichtung (53) zur Befestigung des elastomeren Verbindungsgliedes (13') eine seitliche Anlagefläche (55) an der Rückseite der Pflugschar (1) umfaßt, die zumindest ansatzweise tangential zur Bogenform der Pflugschar (1) in Querschnittdarstellung ausgerichtet ist.

16. Schneepflug nach Anspruch 15, **dadurch gekennzeichnet**, daß die Anlagefläche (55) in einem Winkel von 0° bis 20°, vorzugsweise bis 10°, insbesondere zwischen 4° bis 6° zur benachbarten Tangente der Pflugschar-Bogenkrümmung ausgerichtet ist.

17. Schneepflug nach einem der Ansprüche 12 bis 16, **dadurch gekennzeichnet**, daß das rückwärtige Ende des elastisch verformbaren Verbindungsgliedes (13') am Tragrahmen (7) über eine dort ausgebildete feste Trag- und Abstützeinrichtung (63) eingespannt gehalten ist.

18. Schneepflug nach einem der Ansprüche 12 bis 17, **dadurch gekennzeichnet**, daß das rückwärtige Ende des elastisch verformbaren Verbindungsgliedes (13') über eine rückwärtige Trag- und Abstützeinrichtung (63) am Tragrahmen (7) abgestützt ist, die über eine Drehachse (69) gegenüber dem Tragrahmen (7) verschwenkbar gehalten ist.

19. Schneepflug nach einem der Ansprüche 12 bis 18, **dadurch gekennzeichnet**, daß das aus elastomerem Werkstoff bestehende und einen Kraftspeicher bildende Verbindungsglied (13') in Räumstellung leicht bogenförmig in den gegenüberliegenden Trag- und Abstützeinrichtungen (54, 63) eingespannt gehalten ist.

20. Schneepflug nach Anspruch 19, **dadurch gekennzeichnet**, daß der leichte konvexe Bogen des elastischen Verbindungsgliedes (13') auf die Rückseite der Pflugschar (1) zuweist.

## Claims

1. A snow plough comprising a yielding plough share (1), which is carried on a support frame (7), which is able to be adjusted in relation to the vehicle vertically, in a yielding manner, for which purpose to the rear on the plough share at least two circular arcuate guides (19) are arranged, by means of the plough share on striking an obstacle on the ground are turned in the yielding direction and are consequently lifted, and a return device (14), preferably in the form of a spring force storage means for returning a plough share into the ploughing setting, characterized in that the arcuate guide (19) is designed in the form of a plain bearing with a first and a second arcuate section (21 and 23), which are supported resting against each other in the radial direction and are able to be turned slidingly in relation to each other and in that furthermore between the yielding plough share (1) and the associated support frame (7) a force limiting device (13) is incorporated, whose force characteristic, after exceeding a trip force, at least in what follows decreases to a pressing force rendering a further yielding of the plough share (1) possible.

2. The snow plough as claimed in claim 1, characterized in that the plough share (1) is furthermore guided and supported in the lateral direction by means of a plain bearing.

3. The snow plough as claimed in claim 1 or in claim 2, characterized in that the first and the second arcuate sections (21 and 23) are designed to have a sort of tongue and groove engagement means (33) with undercut in the cross section and furthermore are guided between two end positions and are permanently connected together.

4. The snow plough as claimed in claim 1 or in claim 2, characterized in that the first and the second arcuate sections (21 and 23) are so designed that at least one respective arcuate section (21 or, respectively, 23) fits into the respectively other arcuate section (23 or, respectively, 21) and is guided therein in a sort of guide rail.

5. The snow plough as claimed in any one of the claims 1 through 4, characterized in that the one arcuate section (21) is seated on the rear side of the plough share (1) and preferably on a salient rib (27) on it.

6. The snow plough as claimed in any one of the claims 1 through 5, characterized in that the plain bearing consists of synthetic resin with a low coefficient of friction and preferably of polyethylene with a high degree of polymerization.

7. The snow plough as claimed in any one of the claims 1 through 6, characterized in that a mechanically operating force limiting means (13) is provided.

8. The snow plough as claimed in any one of the claims 1 through 6, characterized in that a hydraulically, pneumatically or, respectively, electrically operable force limiting means (13) and a pressure sensor are provided via which the scraping forces induced via the plough share (1) are able to be at least indirectly measured for the rapid or sudden release and change in position of the force limiting means (13).

9. The snow plough as claimed in any one of the claims 1 through 7, characterized in that at least pivot point (9 and 11) of the force limiting means (13) or, respectively, its length is able to be adjusted for setting the desired angle of attack (17) of the scraping rail (5).

10. The snow plough as claimed in claim 9, characterized in that the position of at least one pivot point (9 or, respectively, 11) or, respectively, the effective length between the pivot points (9 and 11) thereof is able to be adjusted preferably hydraulically, pneumatically or by means of an electrical motor adjustment device (15).

11. The snow plough as claimed in claim 10, characterized in that the in addition to device (15) comprises an adjustable eccentric, a worm or the like.

12. The snow plough as claimed in any one of the claims 1 through 7, characterized in that the force limiting means (13) consists of a connection member (13') of elastomeric synthetic resin, which is able to be bent out of a more or less in-line initial position in the ploughing position into a more or less arcuately deformed curved position in the yielding position of the plough share (1) for shortening the distance between the opposite points of support between the plough share (1) and the support frame (7).

13. The snow plough as claimed in any one of the claims 1 through 7 or claim 12, characterized in that the force limiting means (13) constituted by an elastomeric connection member (13') bears against the plough share underneath the pivot point of the arcuate guide (19).

14. The snow plough as claimed in any one of the claims 1 through 7 or claim 12 and claim 13, characterized in that the leading support point of the force limiting means (13), consisting of an elastomeric connection member (13'), is arranged at the lower end of the plough share (1).

15. The snow plough as claimed in any one of the claims 12 through 14, characterized in that in order to attach the elastomeric connection member (13') the leading support and bearing device (53) comprises a lateral abutment surface (55) on the rear side of the plough share (1), which is at least generally set tangentially in relation to the arcuate configuration of the plough share (1) in cross section.

16. The snow plough as claimed in claim 15, characterized in that the abutment surface (55) is set at an angle of 0° through 20° or more particularly up to 10° and preferably between 4° and 6° to the adjacent tangent of the arcuate curvature of the plough share.

17. The snow plough as claimed in any one of the claims 12 through 16, characterized in that the rear end of the elastically deforming connection member (13') is held clamped on the support frame (7) by means of a sturdy carrying and load bearing means (63) formed thereon.

18. The snow plough as claimed in any one of the claims 12 through 17, characterized in that the rear end of the elastically deforming connection member (13') is supported by means of a rear carrying and load bearing means (63) on the carrying frame (7), which is held pivotally in relation to the support frame (7) by means of a rotary shaft (69).

19. The snow plough as claimed in any one of the claims 12 through 18, characterized in that the connection member (13') consisting of elastomeric material and constituting a force storage means is held clamped in the ploughing position in a slightly curved form in the opposite carrying and load bearing means (54 and 63).

20. The snow plough as claimed in claim 19, characterized in that the slightly convex arc of the elastic connection member (13') is directed towards the rear side of the plough share (1).

## Revendications

1. Charrue chasse-neige avec soc de charrue mobile (1) qui est suspendu de manière mobile à un châssis porteur (7) réglable en hauteur par rapport au véhicule, avec au moins deux guides en arc de cercle (19) disposés postérieurement sur le soc de charrue, sur lesquels le soc de charrue tourne en direction d'évitement en cas de contact avec un obstacle du sol et est soulevé, de ce fait et avec un dispositif de rappel (14), de préférence sous forme d'un accumulateur d'énergie à ressort pour ramener un soc de charrue en position de déblaiement, caractérisée en ce que le guide (19) en forme d'arc de cercle se présente sous forme d'un palier lisse avec une première et une deuxième section d'arc (21, 23) qui peuvent tourner en glissant l'une par rapport à l'autre et en étant soutenues l'une par l'autre en direction radiale et en ce qu'entre le soc de charrue mobile (1) et le châssis porteur correspondant (7) est monté un limitateur de force (13) dont la caractéristique de force après le dépassement d'une force de déclenchement diminue au moins ultérieurement jusqu'à une force de pression permettant un écartement supplémentaire du soc de charrue (1).

2. Charrue chasse-neige selon la revendication 1, caractérisée ce que le soc de charrue (1) est guidé et soutenu également en direction latérale par un palier lisse.

3. Charrue chasse-neige selon la revendication 1 ou 2, caractérisée en ce que la première et la deuxième sections d'arc (21, 23) présentent une section en forme d'emboîtement à rainure et languette (33) avec des contre-dépouilles et sont guidées l'une dans l'autre entre deux positions terminales, sans possibilité de dissociation.

4. Charrue chasse-neige selon la revendication 1 ou 2, caractérisée en ce que la première et la deuxième section d'arc (21, 23) sont constituées de façon à ce qu'au moins chacune des sections d'arc (21 ou 23) s'engagent dans l'autre section d'arc (23 ou 21) et soit guidée dans celle-ci à la manière d'un rail de guidage.

5. Charrue chasse-neige selon l'une des revendications 1 à 4, caractérisée en ce qu'une section d'arc (21) repose sur la face postérieure du soc de charrue (1), de préférence sur une nervure (27) qui y fait saillie.

6. Charrue chasse-neige selon l'une des revendications 1 à 5, caractérisée en ce que le palier lisse est constitué de matières plastiques à faible coefficient de frottement et, de préférence, de polyéthylène à degré de polymérisation élevé.

7. Charrue chasse-neige selon l'une des revendications 1 à 6 caractérisée en ce qu'un limitateur de force (13) à fonctionnement mécanique est prévu.

8. Charrue chasse-neige selon l'une des revendications 1 à 6, caractérisée en ce qu'un limitateur de force à commande hydraulique pneumatique ou électrique (13) et un détecteur de pression sont prévus, par lesquels les forces de déblaiement appliquées au soc de charrue (1) sont mesurables au moins indirectement afin de permettre un dégagement et une modification de longueur rapide ou brusque du limitateur de force (13).

9. Charrue chasse-neige selon l'une des revendications 1 à 7, caractérisée en ce qu'au moins un point d'articulation (9, 11) du limitateur de force (13) ou la longueur de celui-ci est réglable, afin d'obtenir un angle de fonctionnement souhaité (17) de la lame de déblaiement (5).

10. Charrue chasse-neige selon la revendication 9, caractérisé en ce que la position d'au moins un point d'articulation (9, 11) ou la longueur efficace entre ces points d'articulation (9, 11) est réglable, de préférence par un moteur hydraulique, pneumatique ou électrique, par l'intermédiaire d'un dispositif de réglage (15).

11. Charrue chasse-neige selon la revendication 10, caractérisé en ce que le dispositif de réglage (15) comprend un excentrique pouvant être actionné, une vis tangente, etc.

12. Charrue chasse-neige selon l'une des revendications 1 à 7, caractérisée en ce que le limitateur de force (13) est constitué d'un élément de jonction (13') en matériau élastomère, qui peut être cintré depuis une position initiale plutôt en extension longitudinale pendant le déblayage, jusqu'à une position incurvée avec déformation en forme d'arc en position d'évitement du soc de charrue (1), afin de réaliser un raccourcissement de la distance entre les points d'appui opposés entre le soc de charrue (1) et le châssis porteur (7).

13. Charrue chasse-neige selon l'une des revendications 1 à 7 ou 12, caractérisée en ce que le limitateur de force (13) constitué d'un élément de jonction élastomère 13' prend appui sur le soc de charrue en dessous du point de rotation du guide en arc de cercle (19°.

14. Charrue chasse-neige selon l'une des revendications 1 à 7 ou 12, 13, caractérisée en ce que le point d'appui avant du limitateur de force (13) constitué d'un élément de jonction élastomère (13') se trouve à l'extrémité inférieure du soc de charrue (1).

15. Charrue chasse-neige selon l'une des revendications 12 à 14, caractérisée en ce que le dispositif antérieur de support et d'appui (53) pour la fixation de l'élément de jonction élastomère (13') comprend, sur la face postérieure du soc de charrue (1), une surface d'appui latéral (55) qui est orientée quand on l'examine en coupe, au moins en forme d'épaulement tangentiellement par rapport à la forme incurvée du soc de charrue (1).

16. Charrue chasse-neige selon la revendication 15, caractérisée en ce que la surface d'appui (55) est orientée suivant un angle de 0° à 20°C et, de préférence, inférieur à 10° et, plus particulièrement compris entre 4° et 6° par rapport à la tangente voisine de la courbe en arc du soc de charrue.

17. Charrue chasse-neige selon l'une des revendications 12 à 16, caractérisée en ce que l'extrémité postérieure de l'élément de jonction élastiquement déformable (13') est maintenue sur le châssis porteur (7) avec serrage par l'intermédiaire d'un dispositif fixe de support et d'appui (63) qui y est installé.

18. Charrue chasse-neige selon l'une des revendications 12 à 17, caractérisée en ce que l'extrémité postérieure de l'élément de jonction élastiquement déformable (13') est supportée par un dispositif postérieur de support et d'appui (73) sur le châssis porteur (7), ce dispositif étant fixé avec possibilité de pivotement par rapport au châssis porteur (7) par l'intermédiaire d'un axe de rotation (69).

19. Charrue chasse-neige selon l'une des revendications 12 à 18, caractérisée en ce que l'élément de jonction (13') en matériau élastomère et constituant un accumulateur d'énergie est maintenu serré en position de déblaiement avec une forme légèrement en arc dans les dispositifs opposés de support et d'appui (54, 63).

20. Charrue chasse-neige selon la revendication 19, caractérisée en ce que l'arc légèrement convexe de l'élément de jonction élastique (13') est tourné vers la face postérieure du socle de charrue (1).
